# EUROPÄISCHE PATENTSCHRIFT

(11) **EP 0 232 804 B1**
(45) Veröffentlichungstag und Bekanntmachung des Hinweises auf die Patenterteilung: **01.04.1992**
(21) Anmeldenummer: 87101220.9
(22) Anmeldetag: 29.01.1987
(51) Int. Cl.: B42D 5/04

(54) **Kalender**
Calendar
Calendrier

(30) Priorität: 12.02.1986 DE 3604382
(43) Veröffentlichungstag der Anmeldung: 19.08.1987
(73) Patentinhaber: B. C. Heye & Co. GmbH, D - 2805 Stuhr-Brinkum (DE)
(72) Erfinder: du Rosey, Wolfgang Rolla, D-2800 Bremen 33 (DE)
(74) Vertreter: Bolte, Erich, Dipl.-Ing.

(56) Entgegenhaltungen:
- EP-A- 0 142 064
- CH-A- 301 844
- GB-A- 321 573
- US-A- 1 524 164
- US-A- 3 290 059

## Beschreibung

Die Erfindung betrifft einen Kalender, insbesondere einen Dreimonatskalender, gemäß dem Oberbegriff des Anspruchs 1.

Bei Kalendern besteht ein generelles Bedürfnis, diese möglichst informativ, aber gleichwohl noch übersichtlich und ästhetisch ansprechend zu gestalten. Vor allem hinsichtlich des aktuellen Wochentages, besonderer Ereignisse, der aktuellen Woche und des aktuellen Monats sollen Kalender dem Betrachter auf den ersten Blick die gewünschten Informationen liefern.

In besonderem Maße gilt das Vorstehende für sogenannte Dreimonatskalender, die häufig im kommerziellen Bereich wegen ihrer besonderen Übersichtlichkeit zu finden. Dreimonatskalender zeigen über- bzw. untereinander angeordnet drei Monate, nämlich in der Mitte den aktuellen Monat, darüber den vorhergehenden Monat und darunter den folgenden Monat. Der aktuelle Monat ist gegenüber den darüber bzw. darunter angeordneten Monaten hervorgehoben, und zwar farblich. Diese Hervorhebung erfolgt überlicherweise durch eine weiße Farbgebung des aktuellen (mittleren) Monats, während die beiden übrigen Monate durch eine farbliche Hinterlegung ihrer Monatsblätter, beispielsweise in hellgrau, abgesetzt sind.

Zur Markierung des aktuellen Tages ist es bei derartigen Monatskalendern üblich, dem aktuellen (mittleren) Monatsblatt einen durchsichtigen, horizontal verlaufenden Sichtstreifen zuzuordnen. Dieser läßt sich durch einfaches Hoch- oder Herunterschieben der aktuellen (Wochen-)Zeile zuordnen. Ein auf dem Sichtstreifen hin- und herschiebbar angebrachter Tagesmarkierungsrahmen ist dem aktuellen Wochentag zuzuordnen.

In der EP-A-O 142 064 wird ein Sichtstreifen vorgeschlagen, der zusätzlich zu dem Tagesmarkierungsrahmen einen ortsfesten Wochenmarkierungsrahmen aufweist. Dieser Rahmen sitzt fest auf dem Sichtstreifen und markiert die aktuelle Wochenzahl. Nachteilig hieran ist die durch die zusätzliche Wochenmarkierung entstehende Unübersichtlichkeit. Er muß sich stets danach orientieren, welcher der Rahmen die Wochenzahl oder Tageszahl anzeigt.

Ein weiterer bekannter Kalender gemäß GB-A-321 573 weist eine rahmenartige Tagesmarkierung auf, die zur Hervorhebung des aktuellen Tages teilweise getönt ist. Eine Hervorhebung der Wochenziffern bzw. der Wochenzahl ist hierdurch nicht möglich.

Der Erfindung liegt die Aufgabe zugrunde, einen informativen, übersichtlichen, ästhetisch ansprechenden und gleichwohl kostengünstig herzustellenden Kalender zu schaffen, bei dem die eingangs genannten Nachteile nicht vorhanden sind.

Zur Lösung dieser Aufgabe weist der erfindungsgemäße Kalender die kennzeichnenden Merkmale des Anspruchs 1 auf. Durch die Tönung, die derart ausgebildet ist, daß die vom Sichtstreifen überdeckten Ziffern noch erkennbar sind, wird nicht nur eine einzelne Ziffer, sondern gleichzeitig mehrere Ziffern in gleicher Weise farblich hervorgehoben, und zwar in sehr übersichtlicher Weise.

Durch den erfindungsgemäß eingefärbten Sichtstreifen ist auch eine Markierung der aktuellen Woche möglich, wenn in der Wochenzeile vor den Tagesziffern keine entsprechende Wochenziffer vorgesehen ist.

Bei einem bevorzugten Ausführungsbeispiel der Erfindung im Zusammenhang mit einem Dreimonatskalender ist die Farbe der Tönung des Sichtstreifens auf die Farbe der oberen und unteren Monatsblätter abgestimmt, daß heißt, es sicht beispielsweise sowohl der Sichtstreifen als auch das obere und untere Monatsblatt in einer hellgrauen Farbe gestaltet. Auch dieses trägt dazu bei, daß die durch die Tönung des Sichtstreifens geschaffene Markierung für den Betrachter des Kalenders nicht störend oder verwirrend ist, weil sich der Sichtstreifen harmonisch der übrigen Farbgestaltung des Dreimonatskalenders anpaßt.

Insbesondere bei einem Kalender, dessen aufrechte Seitenränder des Kalenderrückens bündig mit den Seitenrändern der Monatsblätter abschließen, kann der gesamte Sichtstreifen eingefärbt sein. Dieser ist dann zweckmäßigerweise aus einem von Haus aus eingefärbten Kunststoff hergestellt.

Die Tönung des Sichtstreifens kann auch zu Werbezwecken ausgenutzt werden. Dies geschieht dann durch partielle Tönung des Sichtstreifens, wobei ein Werbeaufdruck durch Schattenschrift erzeugt wird.

Mehrere Ausführungsbeispiele der Erfindung werden nachfolgend anhand der Zeichnung näher erläutert. Es zeigen:
- Fig. 1: eine Vorderansicht eines Dreimonatskalenders mit einem teilweise eingefärbten Sichtstreifen und einer zusätzlich darauf verschiebbaren Tagesmarkierung,
- Fig. 2: einen Dreimonatskalender gemäß Fig. 1 mit einem teilweise eingefärbten Sichtstreifen,
- Fig. 3: eine Draufsicht auf einen Dreimonatskalender mit einem vollständig getönten Sichtstreifen,

In der Fig. 1 ist ein an sich bekannter Dreimonatskalender vereinfacht dargestellt. Dieser besteht aus einer Kalenderrückwand 10, auf der untereinander drei Stapel mit Monatsblätter 11, 12 und 13 befestigt sind. Dem üblicherweise den aktuellen Monat (hier: August) darstellenden (mittleren) Monatsblatt 12 ist in diesem Ausführungsbeispiel ein horizontalverlaufender Sichtstreifen höhenverschiebbar angeordnet. Auf dem Sichtstreifen 14 ist wiederum horizontalverschiebbar ein Rahmen 15 zur Tagesmarkierung (hier: 14. August) befestigt. Die Kalenderrückwand 10 ist hier etwas breiter als die Monatsblätter 11, 12, 13, wodurch schmale Randstreifen 38 seitlich neben den Monatsblättern 11, 12, 13 hervorragen.

Der üblicherweise aus einem klarsichtigen Material, nämlich vorzugsweise PVC, bestehende Sichtstreifen 14 ist hier über die gesamte Breite des Monatsblattes 12 getönt, und zwar derart, daß die vom Sichtstreifen 14 überdeckten Ziffern (hier: 33; 11 - 17) noch deutlich sichtbar sind. Durch diese Ausbildung des Sichtstreifens 14 ist die gesamte von ihm überdeckte, aktuelle Wochenzeile 16 (hier: 33. Woche) markiert, während zusätzlich in an sich bekannter Weise der Rahmen 15 den aktuellen Wochentag (hier: 14. August) markiert.

Durch ein aus Punktrastern bestehendes Flächenmuster sind in der Fig. 1 die unterschiedlichen Farben bzw. Tönungen des Dreimonatskalenders hervorgehoben. Demnach befindet sich die Beschriftung auf dem (mittleren) Monatsblatt 12 für den aktuellen Monat auf einem weißen Untergrund, während sich die Beschriftung auf dem Monatsblatt 11 (hier: Juli) sowie dem Monatsblatt 13 (hier: September) auf einem Untergrund mit anderer Farbe befindet. In der Farbe der Monatsblätter 11 und 13 ist auch die Tönung des Sichtstreifens 14 ausgeführt. Es sind demnach das dem aktuellen Monat (hier: August) vorausgehende Monatsblatt 11, das nachfolgende Monatsblatt 13 und die aktuelle Wochenzeile 16 durch die Tönung des Sichtstreifens 14 etwa gleichfarbig ausgebildet. Demgegenüber heben sich die übrigen Wochenzeilen des aktuellen Monats (hier: 31., 32., 34. und 35. Woche) von den übrigen Wochenzeilen des Dreimonatskalenders durch eine andere Farbe, nämlich im vorliegenden Falle weiß, ab. Ebenso sind die Randstreifen 38 durchgehend weiß ausgebildet.

Die Fig. 2 zeigt ein weiteres Ausführungsbeispiel der Erfindung, welches sich von dem vorstehenden dadurch unterscheidet, daß ein Sichtstreifen 17 (ohne Rahmen 15) lediglich im Bereich der Werktage (hier: 11. - 15. August) der aktuellen Woche in der Farbe des (oberen) Monatsblattes 11 und des (unteren) Monatsblattes 13 getönt ist. Dieses Ausführungsbeispiel der Erfindung eignet sich besonders für den Einsatz zu kommerziellen Zwecken, weil in übersichtlicher Weise die in der markierten Woche zur Verfügung stehenden Werktage hervorgehoben sind.

Die Fig. 3 zeigt ein weiteres Ausführungsbeispiel, bei dem der Dreimonatskalender eine (schmalere) Kalenderrückwand 18 aufweist, deren aufrechte Ränder 19 und 20 bündig mit den Rändern der Monatsblätter 11...13 abschließen. Dadurch verläuft die Färbung der Monatsblätter 11 bzw. 13 durchgehend zwischen den beiden gegenüberliegenden aufrechten Ränder 19 und 20. Es entfallen dadurch die von der Kalenderrückwand 18 seitlich neben den Monatsblättern 11 und 13 gebildeten Randstreifen 38 in der Farbe des (mittleren) Monatsblattes 12. Demzufolge verläuft auch bei diesem Ausführungsbeispiel die Tönung des Sichtstreifens 21 über die gesamte Vorderseite des in dieser Figur gezeigten Dreimonatskalenders.

Bei diesem Ausführungsbeispiel ist es möglich, den Sichtstreifen 21 vollständig einzufärben, also auch mit seinen hinter die Kalenderrückwand 18 geführten Enden. Der Sichtstreifen kann dann aus einem von Haus aus entsprechend eingefärbten thermoplastischen Kunststoff hergestellt sein. Bei den Ausführungsbeispielen der Fig. 1 und 2 mit teilweise getönten Sichtstreifen 14 bzw. 17 muß die Tönung nachträglich erfolgen, und zwar entweder durch Aufkleben einer getönten Folie, Aufdrucken oder Aufdampfen einer entsprechenden Tönung.

Die vorstehenden in Verbindung mit Dreimonatskalendern erläuterten Ausführungsformen der Erfindung können in analoger Weise auch bei anderen gängigen Kalendertypen Verwendung finden.

Schließlich sei erwähnt, daß sämtliche in den Patentansprüchen, der Beschreibung und den Zeichnungen dargestellte technischen Einzelheiten sowohl für sich allein als auch in beliebiger Kombination untereinander erfindungswesentlich sein können.

## Patentansprüche

1. Kalender, insbesondere Dreimonatskalender, mit einem wenigstens ein Kalenderblatt (Monatsblatt 12) überdeckenden, verschiebbaren Sichtstreifen (14) aus einem durchsichtigen Material, **dadurch gekennzeichnet**, daß der Sichtstreifen (14) mindestens im Bereich der Breite des ihm zugeordneten Monatsblatts (12) über seine gesamte Höhe getönt ist zur Markierung einer ganzen Wochenzeile (16) auf dem Monatsblatt (12).

2. Kalender nach Anspruch 1, dadurch gekennzeichnet, daß bei einem Dreimonatskalender mit gleichermaßen gefärbten sich farblich vom mittleren Monatsblatt (12) unterscheidenden oberen und unteren Monatsblättern (11, 13) der Sichtstreifen (14, 17, 21 , 29) etwa in der Farbe der letztgenannten Monatsblätter (11, 13) getönt ist.

3. Kalender nach Anspruch 1 oder 2, dadurch gekennzeichnet, daß der Sichtstreifen (14) aus einem klarsichtigen Material besteht, das nachträglich eingefärbt ist.

4. Kalender nach Anspruch 3 sowie einem oder mehreren der weiteren Ansprüche, dadurch gekennzeichnet, daß die Tönung des Sichtstreifens (14, 17) aus einer aufgeklebten, durchsichtigen Folie mit entsprechender Farbe besteht.

5. Kalender nach einem oder mehreren der Ansprüche 1 bis 3, dadurch gekennzeichnet, daß der Sichtstreifen (14, 17) durch Aufdrucken bzw. Aufdampfen einer durchsichtigen Farbschicht getönt ist.

6. Kalender nach einem oder mehreren der Ansprüche 1 oder 2, dadurch gekennzeichnet, daß der gesamte Sichtstreifen (21) getönt ist, vorzugsweise durch Herstellung aus einem entsprechend getönten Kunststoff.

## Claims

1. Calendar, in particular three-month calendar, with a displaceable viewing strip (14) made of a transparent material, which covers at least one calendar leaf (month leaf 12), characterised in that the viewing strip (14), at least in the region of the width of the month leaf (12) assigned to it, is tinted over its entire height for marking a whole week line (16) on the month leaf (12).

2. Calendar according to Claim 1, characterised in that, in the case of a three-month calendar with upper and lower month leaves (11, 13) which are similarly coloured and differ in colour from the central month leaf (12), the viewing strip (14, 17, 21, 29) is tinted approximately in the colour of the last-mentioned month leaves (11, 13).

3. Calendar according to Claim 1 or 2, characterised in that the viewing strip (14) consists of a transparent material, which is coloured subsequently.

4. Calendar according to Claim 3 and one or more of the further claims, characterised in that the tinting of the viewing strip (14, 17) consists of a stuck-on transparent film of corresponding colour.

5. Calendar according to one or more of Claims 1 to 3, characterised in that the viewing strip (14, 17) is tinted by printing on or vapour depositing a transparent coloured layer.

6. Calendar according to one or more of Claims 1 or 2, characterised in that the entire viewing strip (21) is tinted, preferably by manufacturing from a correspondingly tinted plastic.

## Revendications

1. Calendrier, en particulier calendrier à trois mois, comprenant une bande de visualisation (14) en une matière transparente, qui recouvre au moins une feuille de calendrier (feuille de mois 12) et qui est capable de coulisser, caractérisé en ce que la bande de visualisation (14) est colorée sur toute sa hauteur au moins dans la zone de la largeur de la feuille de mois (12) qui lui est attribuée, en vue du repérage d'une ligne de semaine (16) entière sur la feuille de mois (12).

2. Calendrier suivant la revendication 1, caractérisé en ce que, dans un calendrier à trois mois présentant des feuilles de mois supérieure et inférieure (11, 13), qui sont colorées de manière uniforme et qui se différencient en ce qui concerne la teinte de la feuille de mois centrale (12), la bande de visualisation (14, 17, 21, 29) est colorée approximativement dans la teinte des feuilles de mois supérieure et inférieure (11, 13).

3. Calendrier suivant l'une des revendications 1 et 2, caractérisé en ce que la bande de visualisation (14) est constituée d'une matière transparente qui est colorée ultérieurement.

4. Calendrier suivant la revendication 3 ainsi que suivant une ou plusieurs des autres revendications, caractérisé en ce que la coloration de la bande de visualisation (14, 17) est constituée à partir d'une feuille transparente qui est appliquée par collage et qui présente une teinte correspondante.

5. Calendrier suivant une ou plusieurs des revendications 1 à 3, caractérisé en ce que la bande de visualisation (14, 17) est colorée par impression ou respectivement vaporisation d'une couche colorée transparente.

6. Calendrier suivant une ou plusieurs des revendications 1 et 2, caractérisé en ce que toute la bande de visualisation (21) est colorée, de préférence par fabrication à partir d'une matière synthétique de teinte correspondante.
